# EUROPÄISCHE PATENTSCHRIFT

(11) **EP 0 272 204 B1**
(45) Veröffentlichungstag und Bekanntmachung des Hinweises auf die Patenterteilung: **15.07.1992**
(21) Anmeldenummer: 87730165.5
(22) Anmeldetag: 15.12.1987
(51) Int. Cl.: B21B 17/14

(54) **Verfahren zur Steuerung der Rohrwanddicke**
Method for controlling the thickness of tubewall
Procédé de réglage d'épaisseur de paroi de tube

(30) Priorität: 18.12.1986 DE 3643659
(43) Veröffentlichungstag der Anmeldung: 22.06.1988
(73) Patentinhaber: MANNESMANN Aktiengesellschaft, 40027 Düsseldorf (DE)
(72) Erfinder: Pehle, Hans Joachim, Dr.-Ing., D-4050 Mönchengladbach (DE)
(74) Vertreter: Meissner, Peter E., Dipl.-Ing.

(56) Entgegenhaltungen:
- DE-A- 2 947 233
- DE-B- 1 427 922
- GB-A- 1 158 754
- US-A- 3 496 745

## Beschreibung

Die Erfindung betrifft ein Verfahren zur Steuerung der Rohrwanddicke in einer vielgerüstigen kontinuierlichen Streckreduzierwalzstraße mit Einrichtungen zur Messung der Rohrwanddicke vor der Umformung sowie der Einlaufgeschwindigkeit des Rohres, einer Rechnereinheit zur Meßwertverarbeitung und einer Einrichtung zur Drehzahlsteuerung der Antriebsmotoren der Walzstraße.

In einer Rohrstreckreduzierwalzstraße wird die Streckung des Walzgutes und damit seine Wanddicke durch die Einstellung der Verhältnisse der Walzendrehzahlen von Gerüst zu Gerüst gezielt beeinflußt. Bei unterschiedlichen Wanddicken der in die Walzstraße eintretenden Rohre ergeben sich ebenfalls Wanddickenunterschiede bei den umgeformten Rohren, wenn die Drehzahlverhältnisse während der Umformung unverändert sind. Mit Hilfe geeigneter Vorrichtungen zur Drehzahlsteuerung kann durch Messung der Wanddicke des eintretenden Rohres und entsprechende Einstellung und Veränderung der Walzendrehzahlverhältnisse in gewissem Umfang ein Ausgleich unterschiedlicher Wanddicken sowohl von Rohr zu Rohr als auch innerhalb eines Rohres erreicht werden. Eine solche Vorrichtung und ein Verfahren, entsprechend dem Oberbegriff des Anspruchs 1 ist z.B. aus Sloma, J., Automatische Regelung der Rohrwanddicke auf einem vielgerüstigen Streckreduzierwalzwerk, aus "Probleme der Projektierung", 1973, Nr. 8, Seiten 352-356 bekannt. Mit ihr wird die Wanddicke des in die Walzstraße eintretenden Rohres längenabhängig gemessen, hieraus Sollstreckungen und Solldrehzahlverhältnisse ermittelt und eine entsprechende Drehzahländerung zu dem Zeitpunkt durchgeführt, zu dem die den Meßdaten jeweils zugeordneten Querschnitte des Walzgutes sich in dem zur Wanddickenbeeinflussung vorgesehenen Bereich der Walzstraße befinden. Mit dieser Steuerungsvorrichtung ist es möglich geringe Wanddickenunterschiede über Rohrlängenabschnitte auszugleichen, die in etwa volumenmäßig dem jeweils gleichzeitig im Einflußbereich der Walzstraße befindlichen Walzgutabschnitten entsprechen. Treten jedoch größere Wanddickenunterschiede in kürzeren Abständen auf, so werden mit der genannten Steuerungsvorrichtung zwangsläufig einzelne Rohrabschnitte mit einer zu großen Streckung umgeformt und infolge dessen treten hinsichtlich der Fertigrohrtoleranzen unzulässig hohe Wanddickenreduktionen auf. Dies ist darauf zurückzuführen, daß keine fortlaufende Anpressung der Drehzahlen möglich ist.

Der Erfindung liegt die Aufgabe zugrunde, einen Ausgleich von sich in kurzen Walzgutlängenabschnitten ändernden Rohrwanddicken durchzuführen, und zwar so, daß jeder Walzgutquerschnitt mit maximaler, aber nicht mit größerer als der zur Erzielung einer gewünschten Fertigrohrwanddicke notwendigen Streckung bzw. Wanddickenreduktion umgeformt wird.

Diese Aufgabe wird erfindungsgemäß durch die Merkmale des Oberbegriffs des Anspruchs 1 gelöst, wobei eine Datenglättung der gemessenen Werte erfolgt z.B. durch Mittelwertbildung und daß die Verhältnisse der Walzendrehzahlen von Walzgerüst zu Walzgerüst fortlaufend nach einem Steuerungsgesetz in Abhängigkeit von diesem geglätteten Wert und bezogen auf den sich jeweils im Einflußbereich der Walzstraße befindlichen gemessenen Rohrbereich mit der kleinsten, für die gewünschte Fertigrohrwanddicke erforderlichen Streckung eingestellt werden.
Als Steuerungsgesetz kommmt beispielsweise die Wanddickenänderung zur Änderung der Drehzahlverhältnisse in Frage.
Es wird also bei diesem Verfahren fortlaufend festgestellt, welche Meßstellen mit den zugehörigen gespeicherten Daten sich augenblicklich in dem Bereich der Walzstraße befinden, der für die Wanddickenbeeinflussung vorgesehen ist. Die den Meßstellen zugeordneten Wanddickenmeßdaten werden verglichen und der jeweils kleinste Meßwert zur Steuerung der Antriebsmotoren herangezogen. Statt der Wanddickenwerte können auch hieraus abgeleitete Streckgradsollwerte oder Differenzen zwischen diesen beiden Größen und vorgegebenen Sollwerten verwendet werden.

Bei systematischem Verlauf der Wanddicke über der Rohrlänge, wie er häufig abhängig vom Rohrherstellungsverfahren auftritt, ist es nach einem weiteren Merkmal der Erfindung vorteilhaft, die vor der Umformung gemessenen Wanddickenwerte durch für bestimmte Längenabschnitte gemeinsam gültige mathematische Funktionen anzunähern. Auf diese Weise wird durch statistische Auswertung der Wanddickenverläufe von mehreren unter gleichen oder ähnlichen Umformbedingungen in den der Streckreduzierwalzwerke vorgeschaltenen Umformanlagen erzeugten Rohren eine größere Sicherheit bei der Glättung der Meßdaten und der Ermittlung der Sollwertvorgabedaten erreicht.

Nach einer Ausgestaltung der Erfindung ist vorgesehen, daß das Steuerungsgesetz beeinflußt wird gemäß der Abweichung zwischen dem Sollwert der Fertigrohrwanddicke und dem Minimalwert der Wanddickenwerte, die nach der Umformung gemessen werden und jeweils einem Rohrlängenabschnitt zuzuordnen sind, der dem sich im Wanddickeneinflußbereich der Walzstraße befindlichen Walzgutabschnitt volumengleich ist. Somit wird eine Kontrolle und Adaption der Drehzahlsteuerung ermöglicht, wenn die Wanddicke des Rohres nach der Umformung fortlaufend gemessen und aus diesen Meßwerten jeweils für Rohrlängenabschnitte, die unter Berücksichtigung der durchgeführten Streckung der Einflußlänge entsprechen, die Minimalwerte der Wanddickenmeßdaten ermittelt werden. Bei einer Abweichung dieser Werte von der Sollwanddicke des Fertigrohres wird das Steuerungsgesetz zur Ermittlung der Antriebsdrehzahlen aus den Meßwerten der Wanddicken des Rohres vor der Umformung unabhängig von der Vorsteuerung oder mittels Regelkreis korrigiert. Eine solche Adaption kann innerhalb eines Rohres als auch von Rohr zu Rohr durchgeführt werden.

## Patentansprüche

1. Verfahren zur Steuerung der Rohrwanddicke in einer vielgerüstigen kontinuierlichen Streckreduzierwalzstraße mit Einrichtungen zur Messung der Rohrwanddicke des Rohres, einer Rechnereinheit zur Meßwertverarbeitung und einer Einrichtung zur Drehzahlsteuerung der Antriebsmotoren, wobei die Wanddicke des Rohres vor dessen Eintritt in die Walzstraße kontinuierlich gemessen wird und wobei ferner die Durchlaufbewegung der den Meßwerten zugeordneten Meßstellen mittels Geschwindigkeitsmessung ermittelt wird, **dadurch gekennzeichnet,** daß eine Datenglättung der gemessenen Werte erfolgt z.B. durch Mittelwertbildung benachbarter Werte und daß die Verhältnisse der Walzendrehzahlen von Walzgerüst zu Walzgerüst fortlaufend nach einem Steuerungsgesetz in Abhängigkeit von diesem geglätteten Wert und bezogen auf den sich jeweils im Einflußbereich der Walzstraße befindlichen gemessenen Rohrbereich mit der kleinsten, für die gewünschte Fertigrohrwanddicke erforderlichen Streckung eingestellt werden.

2. Verfahren nach Anspruch 1.
dadurch gekennzeichnet,
daß die vor der Umformung gemessenen Wanddickenwerte durch für bestimmte Längenabschnitte gemeinsam gültige mathematische Funktionen angenähert werden.

3. Verfahren nach Anspruch 1 oder 2, mit einer Einrichtung zur Messung der Rohrwanddicke nach der Umformung,
dadurch gekennzeichnet,
daß das Steuerungsgesetz beeinflußt wird gemäß der Abweichung zwischen dem Sollwert der Fertigrohrwanddicke und dem Minimalwert der Wanddickenwerte, die nach der Umformung gemessen werden und jeweils einem Rohrlängenabschnitt zuzuordnen sind, der dem sich im Wanddickeneinflußbereich der Walzstraße befindlichen Walzgutabschnitt volumengleich ist.

## Claims

1. A method for controlling the pipe wall thickness in a multiple-stand continuous stretch-reducing rolling mill with means for measuring the wall thickness of the pipe, a computer unit for processing the measured values and a means for controlling the speed of rotation of the drive motors, the wall thickness of the pipe being measured continuously before it enters the rolling mill and furthermore the passage movement of the measuring points associated with the measured values being determined by means of measurement of speed,
characterised in that smoothing of the data of the measured values takes place, for instance by taking the mean of adjacent values, and that the ratios of the roller speeds from roller stand to roller stand are continually adjusted with the minimum extension required for the desired finished pipe wall thickness according to a control law dependent on this smoothed value and relative to the measured pipe region located in each case in the sphere of influence of the rolling mill.

2. A method according to Claim 1, characterised in that the wall thickness values measured before shaping are approximated by mathematical functions which are jointly valid for certain length sections.

3. A method according to Claim 1 or 2, with a means for measuring the pipe wall thickness after shaping, characterised in that the control law is influenced in accordance with the deviation between the desired value of the finished pipe wall thickness and the minimum value of the wall thickness values which are measured after shaping and are each associated with one pipe length section which is of equal volume to the rolled stock section located in the sphere of influence of wall thickness of the rolling mill.

## Revendications

1. Procédé de réglage d'épaisseur de paroi de tube dans un train de laminoir étireur-réducteur continu à cages multiples, comprenant des systèmes pour mesurer l'épaisseur de paroi du tube, une unité d'ordinateur pour le traitement des valeurs mesurées, et un système de réglage de la vitesse de rotation des moteurs d'entraînement du train de laminoir, l'épaisseur de paroi du tube étant mesurée en continu avant son entrée dans le train de laminoir et, en outre, le mouvement de défilement des points de mesure affectés aux valeurs mesurées étant déterminé au moyen d'une mesure de la vitesse, caractérisé en ce qu'un lissage de données des valeurs mesurées est effectué, par exemple, par la formation de moyennes de valeurs voisines, et en ce que les rapports des vitesses de rotation des cylindres d'une cage de laminoir à l'autre sont réglés en continu, selon une loi de réglage en fonction de cette valeur lissée et par rapport à la zone de tube mesurée se trouvant respectivement dans la zone d'influence du train de laminoir, avec le plus petit étirage nécessaire à l'obtention de l'épaisseur de paroi souhaitée de tube fini.

2. Procédé conforme à la revendication 1, caractérisé en ce que les valeurs d'épaisseur de paroi mesurées avant le formage sont approchées au moyen de fonctions mathématiques à valeur générale pour des portions de longueur déterminées.

3. Procédé conforme à la revendication 1 ou 2, comprenant un système de mesure de l'épaisseur de paroi de tube après le formage, caractérisé en ce que la loi de réglage est influencée selon l'écart entre la valeur de consigne de l'épaisseur de paroi du tube fini et la valeur minimale des valeurs d'épaisseur de paroi qui sont mesurées après le formage et affectées respectivement à une portion de longueur de tube qui est égale, en volume, à la portion de produit laminé se trouvant dans la zone d'influence d'épaisseur de paroi du train de laminoir.
